# FASCICULE DE BREVET EUROPEEN

(11) **EP 2 383 052 B1**
(45) Date de publication et mention de la délivrance du brevet: **09.05.2012**
(21) Numéro de dépôt: 11002086.4
(22) Date de dépôt: 17.03.2011
(51) Int. Cl.: B21D 1/06

(54) **Outil de débosselage**
Ausbeulwerkzeug
Dent-removal tool

(30) Priorité: 29.04.2010 FR 1002015
(43) Date de publication de la demande: 02.11.2011
(73) Titulaire: Brunie, Jean Jacques, 18510 Menetou Salon (FR)
(72) Inventeur: Brunie, Jean Jacques, 18510 Menetou Salon (FR)

(56) Documents cités:
- EP-A1- 1 063 026
- DE-A1- 1 652 621
- FR-A1- 2 883 203
- US-A1- 2009 173 651

## Description

La présente invention concerne un outil de débosselage sans peinture de carrosseries de véhicules, tel qu'en décrit la demande de brevet publiée sous le numéro FR2883203, du même inventeur. Un outil de débosselage avec les caractéristiques du préambule de la revendication 1 est connu par exemple du document DE-A-165 2 621

L'introduction d'outils de débosselage sans peinture de carrosseries de véhicules a constitué une simplification majeure dans le domaine du débosselage. En effet, auparavant, le carrossier devait redresser la tôle en utilisant soit un perçage de la tôle, soit en soudant sur la tôle une tige permettant de tirer la bosse, et enfin, terminer par les inévitables étapes de mastic, ponçage et peinture. Dans le cas de véhicule atteints par de nombreux impacts, comme lors d'un orage de grêlons, il était même nécessaire de découper des pans entiers de carrosserie, pour venir souder des tôles de remplacement

Si l'avantage de la méthode de débosselage sans peinture est indéniable, elle requiert cependant un long apprentissage, il convient à ce point de rappeler comment ce type d'outil est utilisé :

Après avoir, dans un souci d'accessibilité, dégarni le revers de la tôle à débosseler, le carrossier saisit l'outil d'une main, accroche éventuellement la tige à un montant de la carrosserie, applique l'embout sur le revers de la tôle, pousse, tire ou sollicite en torsion l'outil de manière à ce qu'un effort repoussant la bosse soit appliqué. Simultanément, le carrossier contrôle de visu l'effet de son action sur l'endroit de la tôle, répète son action et au besoin déplace la position de l'embout, jusqu'à ce que la bosse soit redressée.

Les outils décrits dans FR2883203 ont considérablement amélioré l'ergonomie des outils de débosselage, notamment avec une poignée de gros diamètre et recouverte de matériau tendre et/ou antidérapant Dans un souci de perfection il est apparu un besoin pour un outil qui puisse, une fois mis en position, redresser de larges bosses grâce à une action énergique mais aussi aplanir totalement la tôle grâce à une répétition de petits mouvements précis et de faible intensité, en gardant, dans un cas comme dans l'autre, un contrôle total du carrossier sur l'outil de débosselage.

L'outil est en fait une interface qui permet de transmettre et multiplier les efforts de la main de l'utilisateur vers l'embout L'embout forme la tôle sur laquelle il agit avec une précision pouvant être supérieure au 1/10 de millimètre. L'effort de formage est appliqué par la main, transmis par la tige, puis éventuellement démultiplié par un point de levier.

Pour améliorer le contrôle du la main sur l'embout, l'invention se fixe pour buts d'agir sur l'interface main/outiL

L'invention palie aux inconvénients des outils de l'art antérieur et résout ces problèmes par son objet, un outil de débosselage comprenant une tige équipée à une extrémité d'une poignée solidaire de la tige, pour saisir et contrôler l'outil d'une seule main, et à son autre extrémité, d'un embout de débosselage destiné à appliquer une pression sur le revers d'une tôle à débosseler, la tige comportant un axe longitudinal (x) au moins sur le départ de sa section solidaire de la poignée, ladite poignée comportant :
- un corps galbé allongé selon un axe sensiblement parallèle à la tige, et destiné à être positionné au creux de la main, se prolongeant vers la tige par une partie de section réduite puis une collerette solidaire du corps entre la tige et le corps
- la collerette étant d'un premier côté évasée de manière à constituer côté corps une butée axiale pour le pouce en appui, caractérisé en ce que
- la collerette est d'un second côté opposé par rapport à l'axe longitudinal au premier, estompée permettant ainsi le passage du pouce en appui sur la tige, la collerette constituant du second coté un appui axial coté tige pour le pouce.

L'adjectif « sensiblement » introduit une marge dans les positions relatives, car les axes et plans de formes ergonomiques complexes ne peuvent pas toujours être définis avec précision, marge de jusqu'à 5 mm et en angle jusqu'à 5° ou 10°.

La partie de la collerette évasée s'éloigne davantage de l'axe que le reste de la collerette, et présente une démarcation par rapport à la partie de section réduite. La partie de la collerette estompée s'éloigne moins de l'axe que la partie évasée.

Ainsi, la forme particulière de la poignée de l'outil permet des prises variées, dont l'une, pouce en appui sur la tige, permet de rapprocher la main du point d'application de la force afin d'effectuer une poussée directe (sans point de levier) sur la tôle.

Avantageusement, la partie galbée du corps est au moins 10% plus large dans le sens premier vers second coté que selon un sens transversal à l'axe longitudinal et décalé de 90° par rapport au premier sens. Ceci permet de pouvoir efficacement immobiliser en rotation autour de l'axe de la tige lors de sollicitations en torsion de la tige.

Avantageusement, le galbe du corps du premier coté est plus proche de la tige que le galbe du corps du second coté. Ceci contribue à ce que, lorsque l'on retourne l'outil pour avancer le pouce en appui sur la tige, le galbe soit encore positionné au creux de la main.

Avantageusement, la collerette constitue aussi du premier coté aussi un appui axial coté tige pour le pouce.

Avantageusement, la collerette est du premier coté décalée vers la tige par rapport à la partie de la collerette située du second coté. Ceci permet le passage du pouce en appui sur la tige, et évite aussi d'avoir un trop grand décalage entre les galbes des deux côtés, donc les doigts peuvent être positionnés confortablement en opposition du creux de la main.

### FIGURES ET DESCRIPTION DETAILLEE

Les figures 1 à 4 représentent un outil selon l'invention, qui comporte ici une tige courte et rectiligne.
La figure 1 représente une vue de dessus de l'outil, la figure 2 une vue de côté. Les figures 3 et 4 représentent des vues de coté de première et seconde possibilités de prise de l'outil.

Dans le mode de réalisation des figures 1 à 4, la tige est rectiligne et comporte un embout dont la face de poussée est arrondie, mais de nombreuses autres formes de tige et de variantes d'embouts sont possibles, et ont été décrites dans la demande précédente FR2883203, les embouts et tiges permettant un poussée directe sans levier sur la tôle étant cependant privilégiés avec cette poignée.

Les figures représentent un outil (1) de débosselage comprenant une tige (2) équipée à une extrémité d'une poignée (3) solidaire de la tige (2), pour saisir et contrôler l'outil d'une seule main, et à son autre extrémité, d'un embout de débosselage (4) destiné à appliquer une pression sur le revers d'une tôle à débosseler, la tige (2) comportant un axe longitudinal (x) au moins sur le départ de sa section solidaire de la poignée. Selon l'invention la poignée (3) comporte un corps (5) galbé allongé selon un axe sensiblement parallèle à la tige, et destiné à être positionné au creux de la main, se prolongeant vers la tige par une partie de section réduite puis une collerette (6) solidaire du corps entre la tige et le corps, la collerette étant d'un premier côté évasée (7) de manière à constituer côté corps une butée axiale pour le pouce en appui, la collerette étant, d'un second côté opposé par rapport à l'axe longitudinal au premier, estompée (8) permettant ainsi le passage du pouce en appui sur la tige, la collerette constituant du second coté un appui axial coté tige pour le pouce. La partie de la collerette évasée s'éloigne davantage de l'axe que le reste de la collerette, et présente une démarcation par rapport à la partie de section réduite. La partie de la collerette estompée s'éloigne moins de l'axe que la partie évasée. Ici la collerette de démarque de la partie de section réduite de 8 mm dans la partie évasée, de 3 mm dans les autres parties.

La partie galbée du corps et la partie de section réduite sont respectivement 30% plus larges dans le sens premier vers second coté que selon un sens transversal à l'axe longitudinal et décalé de 90° par rapport au premier sens. Ainsi leur section selon un plan perpendiculaire à l'axe a une forme ovale. Le galbe du corps du premier coté est plus proche de la tige que le galbe du corps du second coté, ceci contribue à ce que, lorsque l'on retourne l'outil pour avancer le pouce en appui sur la tige, le galbe soit encore positionné au creux de la main.

La collerette constitue aussi du coté évasé un appui axial coté tige pour le pouce. La collerette est du premier coté décalée vers la tige par rapport à la partie de la collerette située du second coté. Ceci permet le passage du pouce en appui sur la tige, et évite aussi d'avoir un trop grand décalage entre les galbes des deux côtés, donc les doigts peuvent être positionnés confortablement en opposition du creux de la main.

Les figures 3 et 4 illustrent les prises en main préférentielles de l'outil. Sur la figure 3, le pouce, en appui sur la tige, permet de rapprocher la main du point d'application de la force afin d'effectuer une poussée directe (sans point de levier) sur la tôle. Les flèches qui y sont représentées indiquent les sens des sollicitations de l'outil lors d'une opération de débosselage.

Les tiges peuvent être de section cylindrique, carrée, rectangulaire selon le type d'embout choisi.

Sans s'écarter de la portée des revendications, c'est-à-dire en conservant les caractéristiques de la revendication indépendante, l'homme du métier pourrait associer aux outils de débosselage décrits ici une combinaison des différentes caractéristiques décrites dans l'art antérieur, tout particulièrement, l'homme du métier associerait à l'outil de l'invention toute combinaison de caractéristiques décrites dans la demande de brevet FR2883203 du même inventeur, en particulier pour ce qui concerne les matériaux et la forme de la tige et son éventuel coude, les différents embouts, un matériau antidérapant pour la poignée.

## Revendications

1. Outil (1) de débosselage comprenant une tige (2) équipée à une extrémité d'une poignée (3) solidaire de la tige (2), pour saisir et contrôler l'outil d'une seule main, et à son autre extrémité, d'un embout de débosselage destiné à appliquer une pression sur le revers d'une tôle à débosseler, la tige (2) comportant un axe longitudinal (x) au moins sur le départ de sa section solidaire de la poignée, ladite poignée (3) comportant :
- un corps (5) galbé allongé selon un axe sensiblement parallèle à la tige, et destiné à être positionné au creux de la main, se prolongeant vers la tige par une partie de section réduite puis une collerette (6) solidaire du corps entre la tige et le corps,
- la collerette étant d'un premier côté évasée (7) de manière à constituer côté corps une butée axiale pour le pouce en appui, **caractérisé en ce que**
- la collerette est d'un second côté opposé par rapport à l'axe longitudinal (x) au premier, estompée (8) permettant ainsi le passage du pouce en appui sur la tige, la collerette constituant du second coté un appui axial coté tige pour le pouce.

2. Outil selon la revendication 1 **caractérisé en ce que** la partie galbée du corps (5) est au moins 10% plus large dans le sens premier vers second coté que selon un sens transversal à l'axe longitudinal (x) et décalé de 90° par rapport au premier sens.

3. Outil selon l'une des revendications précédentes, **caractérisé en ce que** le galbe du corps (5) du premier coté est plus proche de la tige (2) que le galbe du corps du second coté.

4. Outil selon l'une des revendications précédentes **caractérisé en ce que** la collerette (6) constitue aussi du premier coté un appui axial coté tige pour le pouce.

5. Outil selon l'une des revendications précédentes **caractérisé en ce que** la collerette (6) est du premier coté décalée vers la tige par rapport à la partie de la collerette située du second coté.

## Claims

1. Dent-removal (1) tool comprising a rod (2) fitted at one end with a handle (3) secured to the rod (2), used to grip and control the tool with one hand, and at its other end, a dent-removal tip used to apply pressure on the reverse side of a metal sheet requiring dent removal, the rod (2) comprising a longitudinal axis (x) at least along the first part of the section thereof secured to the handle, **characterised in that** the said handle (3) comprises:
- a curved (5) body elongated along an axis substantially parallel to the rod, and intended to be placed in the palm of the hand, extending towards the rod via a reduced part of the section, then a flange (6) secured to the body between the rod and the body,
- the flange being splayed on its first side (7) so as to constitute on the body side an axial abutment for the supporting thumb,
- the flange being, on its second side opposite the longitudinal axis (x) of the first, indented (8) thus accommodating the thumb against the rod, the flange constituting on the second side an axial support on the rod side for the thumb.

2. Tool according to claim 1 **characterised in that** the rounded part of the body (5) is at least 10% wider in the first direction towards the second side than in a transverse direction to the longitudinal axis (x) and at a 90° angle in relation to the first direction.

3. Tool according to one of the preceding claims, **characterised in that** the curve of the body (5) on the first side is closer to the rod (2) than the curve of the body on the second side.

4. Tool according to one of the preceding claims **characterised in that** the flange (6) also constitutes on the first side an axial support on the rod side for the thumb.

5. Tool according to one of the preceding claims **characterised in that** the flange (6) is on the first side offset towards the rod in relation to the part of the flange situated on the second side.

## Patentansprüche

1. Werkzeug (1) zum Ausbeulen, bestehend aus einem Schaft (2), der an einem Ende mit einem fest mit ihm verbundenen Griff (3) versehen ist, an dem das Werkzeug mittels einer Hand ergriffen und gehandhabt werden kann, und der an seinem anderen Ende einen Ausbeulansatz trägt, der dazu dient gegen die Rückseite eines auszubeulenden Blechs zu drücken, wobei der Schaft (2) zumindest zu Beginn seines mit dem Griff verbunden Teils eine Längsachse (x) aufweist, und das **dadurch gekennzeichnet ist, dass** der genannte Griff (3) folgendes enthält:
- einen im Wesentlichen längs einer parallel zum Schaft verlaufenden Achse gewölbten, im Innern der Hand zu positionierenden Körper (5), der zum Schaft hin durch ein Stück reduzierten Querschnitts, gefolgt von einem mit dem Körper an dessen Verbindung mit dem Schaft verbundenen Bund (6) verlängert ist,
- wobei dieser Bund auf einer ersten Seite eine Ausweitung (7) aufweist, so dass auf Seite des Körpers ein axialer Anschlag zum Andrücken des Daumens entsteht,
- und dieser Bund auf einer zweiten, bezüglich der Längsachse (x) der ersten Seite gegenüberliegenden Seite eine Reduzierung (8) aufweist und somit den Übergang des Daumens zum Andrücken auf den Schaft ermöglicht, wonach die zweite Seite des Bunds ein axiales Andrücken des Daumens von der Schaftseite erlaubt.

2. Werkzeug nach Anspruch 1, das **dadurch gekennzeichnet ist, dass** der gewölbte Teil des Körpers (5) in Richtung erster zu zweiter Seite mindestens 10 % breiter ist als in einer quer zur Längsachse (x) verlaufenden und zur ersten Richtung um 90° verschobenen Richtung.

3. Werkzeug nach einem der vorangehenden Ansprüche, das **dadurch gekennzeichnet ist, dass** die Wölbung des Körpers (5) auf der ersten Seite näher zum Schaft (2) verläuft als seine Wölbung auf der zweiten Seite.

4. Werkzeug nach einem der vorangehenden Ansprüche, das **dadurch gekennzeichnet ist, dass** der Bund (6) auch auf der ersten Seite eine schaftseitige axiale Stützfläche für den Daumen bildet.

5. Werkzeug nach einem der vorangehenden Ansprüche, das **dadurch gekennzeichnet ist, dass** der Bund (6) auf der ersten Seite bezüglich seines auf der zweiten Seite gelegenen Teils zum Schaft hin verschoben ist.
